# EUROPÄISCHE PATENTSCHRIFT

(11) **EP 1 498 564 B1**
(45) Veröffentlichungstag und Bekanntmachung des Hinweises auf die Patenterteilung: **26.11.2008**
(21) Anmeldenummer: 03405541.8
(22) Anmeldetag: 14.07.2003
(51) Int. Cl.: E05D 15/06, E04B 1/41

(54) **Schiebetüranordnung mit einer Vorrichtung zur Montage einer Laufschiene**
Sliding door arrangement with a mounting device for a rail
Arrangement de porte coulissante avec dispositif de montage d'un rail

(43) Veröffentlichungstag der Anmeldung: 19.01.2005
(73) Patentinhaber: HAWA AG, CH-8932 Mettmenstetten (CH)
(72) Erfinder: Haab, Karl, 6353 Weggis (CH); Haab, Gregor, 6340 Baar (CH)
(74) Vertreter: Rutz, Peter

(56) Entgegenhaltungen:
- DE-A- 4 124 224
- US-A- 2 242 329
- US-A- 3 157 966
- US-A- 3 364 641
- US-A- 3 479 785
- US-A- 3 599 386

## Beschreibung

Die Erfindung betrifft eine Schiebetüranordnung mit einer Schiebetür, einer Laufschiene und einer Vorrichtung zur Montage der Laufschiene, insbesondere einer Lauf- oder Führungsschiene für Schiebebeschläge für Trennelemente, nach dem Oberbegriff des Patentanspruchs 1.

Die Erfindung betrifft insbesondere eine Schiebetüranordnung mit einer Vorrichtung zur Montage der Laufschiene in Bauten, die aus gehärteten Baustoffen, wie Beton, bestehen.

Schiebetüren, die zum Abschliessen und/oder Unterteilen von Räumen dienen, sind normalerweise an einem Laufwerk aufgehängt, das in einer Laufschiene geführt ist. Laufschienen dieser Art werden, wie nachstehend in Figur 1 gezeigt, beispielsweise mittels Montageschrauben 8 befestigt, die durch Öffnungen 14 in der Laufschiene 1 geführt und beispielsweise in einen Dübel 84 eingedreht werden, der in einer Bohrung 61 in einem Mauerwerk 6, beispielsweise einer Decke sitzt. Gemäss Offenlegungsschrift US/2002/0044824 A1 sind auch Laufschienen mit Flanschen bekannt, die Bohrungen für die Durchführung von Montageschrauben aufweisen. Wie nachstehend in Figur 2 gezeigt, kann eine mit Gewindebohrungen 14' versehene Laufschiene 1 auch mittels eines Winkelelements 83 und Montageschrauben 81, 82 mit einem Mauerwerk 6 verbunden werden. Aus der US/2002/0044824 ist ferner eine zum Halten einer Laufschiene dienende Befestigungsvorrichtung bekannt, die eine mit einem Winkelprofil versehene Leiste aufweist, welche einerseits mit einer Wand und andererseits mit der zu haltenden Laufschiene verbunden wird.

Nachteilig bei diesen Montageverfahren ist, dass die Laufschiene und die zugehörigen Montagemittel einerseits Raum beanspruchen und andererseits optisch störend in Erscheinung treten.

Zur Vermeidung dieser Nachteile könnte, wie in Figur 4 gezeigt, im Mauerwerk 6 ein Montagekanal 62 vorgesehen werden, in den die Laufschiene 1 versenkt wird. Sofern das Mauerwerk 6 mittels härtenden Baustoffen, wie Beton, gefertigt wird, kann am Ort der zu verlegenden Laufschiene 1 ein Raumfüller 92, beispielsweise ein Holzbalken angeordnet werden, der z.B. mittels Nägeln 93 von einer Verschalung 91 gehalten wird, bis der Baustoff eingegossen und ausgehärtet ist. Anschliessend werden die Verschalung 91 und der Raumfüller 92 entfernt und der Montagekanal 62 freigelegt.

Nachteilig bei diesem Verfahren ist jedoch, dass die Abmessungen des Raumfüllers 92 präzise zu wählen und zu realisieren sind, damit die Laufschiene 1 problemlos in den Montagekanal 62 eingelegt werden kann. Der Raumfüller 92 ist gegebenenfalls zu hobeln und darf sich unter Feuchtigkeitseinwirkungen nicht verwinden. Erfahrungsgemäss verbleiben im Montagekanal 62 zudem meist Rückstände, durch eingesickertes Betonwasser verklebtes Holz und Nägel, die mit erheblichem Aufwand mittels Werkzeugen beseitigt werden müssen, bevor die Laufschiene 1 eingelegt und verschraubt werden kann. Zur Montage der Laufschiene 1 müssen im Montagekanal 62 wiederum zur Aufnahme von Dübeln 84 dienende Bohrungen 61 präzise eingearbeitet werden, was mit erheblichem Aufwand verbunden ist.

Sofern der Montagekanal 62 nicht horizontal ausgerichtet ist, muss die Laufschiene 1 zudem ausbalanciert werden, was wiederum nicht einfach realisierbar ist.

Die US-2 242 329 offenbart die Merkmale des Oberbegriffs des Anspruchs 1.

Der vorliegenden Erfindung liegt daher die Aufgabe zugrunde, eine verbesserte Vorrichtung zur Montage einer Schiebetür anzugeben.

Diese Aufgabe wird mit einer Schiebetüranordnung mit Montagevorrichtung gelöst, welche die in Anspruch 1 angegebenen Merkmale aufweist. Vorteilhafte Ausgestaltungen der Erfindung sind in weiteren Ansprüchen angegeben.

Die Vorrichtung dient der Montage einer Laufschiene an einem aus gehärteten Baustoffen bestehenden Mauerwerk, insbesondere einer Betondecke. Erfindungsgemäss wird eine als Raumfüller dienende und wenigstens zur Aufnahme und Montage der Laufschiene geeignete Montagevorrichtung vorgesehen, die auf eine Verschalung aufgesetzt und in das Mauerwerk eingegossen und mittels an der Montagevorrichtung vorgesehenen Ankerelementen im Mauerwerk verankert wird, so dass nach dem Aushärten der Baustoffe die Laufschiene in die Montagevorrichtung eingesetzt und darin befestigt werden kann.

Die Montagevorrichtung weist daher ein vorzugsweise U-profilförmiges Profilelement mit einem zur Aufnahme der Laufschiene geeigneten Innenprofil und einem zur Verankerung innerhalb des Mauerwerks geeigneten Aussenprofil und wenigstens ein innerhalb des Innenprofils vorgesehenes Montageelement auf, das zum Halten wenigstens eines der Montage der Laufschiene vorgesehenen Verbindungselements vorgesehen dient.

Das nach unten geöffnet montierte U-profilförmige Profilelement weist zwei durch ein Mittelteil miteinander verbundene Seitenelemente auf, wobei wenigstens ein vom Mittelteil und/oder den Seitenelementen abstehendes Element vorgesehen ist, mittels dessen die Vorrichtung nach dem Eingiessen und Aushärten des Baustoffs innerhalb des Mauerwerks verankert wird.

Der Einbau der Montagevorrichtung ins Mauerwerk erfolgt vorzugsweise mittels einer Halterung, die mit der Verschalung verbunden wird und die nach dem Aushärten des Baustoffs mitsamt der Verschalung entfernt wird, so dass nur die Montagevorrichtung eingegossen im Mauerwerk verbleibt.

Die Seitenelemente der Montagevorrichtung sind vorzugsweise mit Ausnehmungen und/oder Kanten versehen, in die elastische Elemente der Halterung einrasten und durch Krafteinwirkung wieder entfernt werden können.

Die Montagevorrichtung, die vorzugsweise schienenförmig und annähernd U-profilförmig ausgestaltet ist, kann daher mit einfachen Massnahmen in das Mauerwerk eingebaut werden, so dass, nach Fertigstellung des Mauerwerks, die dazu vorgesehenen Laufschienen montiert, einfach justiert und zu einem späteren Zeitpunkt gegebenenfalls mit einfachen Massnahmen wieder demontiert werden können.

Die Innenabmessungen der Montagevorrichtung sind in einer vorzugsweisen Ausgestaltung derart gewählt, dass die Montagevorrichtung zur Aufnahme der Laufschiene sowie eines Teils wenigstens eines Trennelements und/oder wenigstens eines Kabels geeignet ist. Nebst der Laufschiene lassen sich daher auch Trennelemente oder Profile zur Aufnahme von Trennelementen in die Montageeinrichtung einsenken, so dass optisch ein gefälliger und funktionell dichter Abschluss erzielt wird. Innerhalb der Montagevorrichtung verlegte Kabel können beispielsweise für die Stromversorgung von für die Trennelemente vorgesehenen Antriebsvorrichtungen verwendet werden. Möglich ist die weitere Verlegung von Kabeln und Leitungen nach Wahl des Anwenders.

In einer vorzugsweisen Ausgestaltung besteht das Mittelteil der Montagevorrichtung aus zwei Seitenplatten, die durch ein gegen die zu montierende Laufschiene geöffnetes Aufnahmelement derart miteinander verbunden sind, dass innerhalb des Aufnahmelements ein Montageraum gebildet wird, der der wenigstens teilweisen Aufnahme des Verbindungselements dient. Eine oder beide Seitenplatten sind dabei vorzugsweise derart ausgestaltet, dass deren voneinander abgewandte Endstücke die Seitenelemente überragen und daher als Ankerelemente dienen und deren einander zugewandte Endstücke als Flanschelemente dienen, welche den Montageraum an der der zu montierenden Laufschiene zugewandten Seite einseitig begrenzen. Das Verbindungselement, beispielsweise ein Nutenstein, kann daher durch einen Spalt zwischen den Flanschelementen hindurch geführt, innerhalb des Montageraums über die Flanschelemente bis zu einem gegebenenfalls durch das Aufnahmelement gebildeten Anschlag gedreht und anschliessend festgezogen werden.

Möglich ist ferner die Einarbeitung von Gewindebohrungen in die Flanschelemente. Montageschrauben können in diesem Fall durch im Mittelstück der Laufschiene vorgesehene Öffnungen, vorzugsweise Montageschlitze, hindurch geführt und in die Gewindebohrungen eingedreht werden.

Die Montage der Laufschiene kann somit auf verschiedene Arten rasch und mühelos durchgeführt werden. Sofern die Montagevorrichtung nicht exakt horizontal ausgerichtet ist, können zur Kompensation einer störenden Neigung Distanzelemente zwischen die Laufschiene und das Mittelteil der Montagevorrichtung eingefügt werden.

Ausgehend von der erfindungsgemässen Lehre sind verschiedene Ausgestaltungen der Montagevorrichtung realisierbar. Vorzugsweise wird ein Schienenprofil gewählt, welches entsprechend den vorliegenden Bedürfnissen modifiziert wird. Um die Montagevorrichtung möglichst zu verbergen, weisen die Seitenelemente vorzugsweise gegen eine Kante verlaufende Endstücke auf. Möglich ist jedoch die Ausbildung dieser Endstücke als Fusselemente, auf denen die Laufschiene während der Montage abgestützt werden kann.

Nachfolgend wird die Erfindung anhand einer Zeichnung näher erläutert. Dabei zeigen in Schnittdarstellungen:
- Figur 1: eine bekannte an eine Decke geschraubte Laufschiene 1;
- Figur 2: eine bekannte mittels eines Winkelements montierte Laufschiene 1;
- Figur 3: ein nicht erfindungsgemäßer als Raumfüller in ein Mauerwerk 6 eingebundener und von einer Verschalung 91 gehaltener Holzbalken 92, durch den ein Montagekanal 62 für eine Laufschiene 1 freigehalten wird;
- Figur 4: das Mauerwerk 6 von Figur 3 nach Entfernen des Holzbalkens 92 und Einsetzen der Laufschiene 1;
- Figur 5: eine Ausführungsform der in ein Mauerwerk 6 eingebundene erfindungsgemässe Montagevorrichtung 3, die zwei durch ein Mittelteil 31 miteinander verbundene Seitenelemente 32 aufweist;
- Figur 6: die Montagevorrichtung 3 von Figur 5 mit darin mittels einer Montageschraube 8 und eines in einem Aufnahmeelement 312 gelagerten Nutensteins 7 und montierter Laufschiene 1;
- Figur 7: die Montage der Laufschiene 1 mittels des Nutensteins 7 und der Montageschraube 8;
- Figur 8: eine mittels Nägeln 93 auf einer Verschalung 91 befestigte Halterung 4, mittels der die Montagevorrichtung 3 an der Verschalung 91 befestigt werden kann;
- Figur 9: die Verschalung 91 und die Halterung 4 von Figur 8 mit aufgesetzter Montagevorrichtung 3;
- Figur 10: in vorzugsweiser Ausgestaltung eine zur Aufnahme einer Laufschiene 1 und eines Teils eines Trennelements 5 dienende Montagevorrichtung 3;
- Figur 11: die Montagevorrichtung 3 von Figur 5 in einer weiteren vorzugsweisen Ausgestaltung;
- Figur 12: eine mit einem Ergänzungsprofil 30 versehene Montagevorrichtung 3 mit einem Aufnahmeelement 312 das einen zum Eindrehen bzw. Einschneiden von Gewindeschrauben 8 dienenden Montagekanal 3120 aufweist; und
- Figur 13: die mittels einer Abdichtungsfolie 95 vakuumverpackte Montagevorrichtung 3 von Figur 12, in welche die für die Installation notwendigen, beispielsweise in den Füllstoff 94 eingepressten Montagemittel 8 integriert sind.

Figur 1 zeigt im Querschnitt eine U-profilförmige Laufschiene 1, die ein mit Öffnungen 14 versehenes Schienenmittelstück 11 aufweist, das zwei Seitenelemente 12 miteinander verbindet. Die Seitenelemente 12 weisen an deren Unterseiten gegeneinander gerichtete Fusselemente 13, die mit Laufflächen 15 versehen sind, auf denen die Räder 21 eines innerhalb der Laufschiene 1 geführten Laufwerks 2 abrollen. Die durch die Öffnung 14 in der Laufschiene 1 hindurch geführte Montageschraube 8 ist in einen Dübel 84 eingedreht, der in einer Bohrung 61 im Mauerwerk 6 bzw. in der Decke sitzt.

Figur 2 zeigt eine mit Gewindebohrungen 14' versehene Laufschiene 1, die mittels eines Winkelelements 83 und Montageschrauben 81, 82 mit einem Mauerwerk 6 verbunden ist.

Nachteilig bei diesen Montageverfahren ist, dass die Laufschiene 1 und die zugehörigen Montagemittel 81, 82, 83 einerseits Raum beanspruchen und andererseits optisch störend in Erscheinung treten.

Zur Vermeidung dieser Nachteile kann, wie eingangs beschrieben und in den Figuren 3 und 4 gezeigt, im Mauerwerk 6 ein Montagekanal 62 vorgesehen werden, in den die Laufschiene 1 versenkt wird. Sofern das Mauerwerk 6 mittels härtenden Baustoffen, wie Beton, gefertigt wird, kann am Ort der zu verlegenden Laufschiene 1 ein Raumfüller 92, beispielsweise ein Holzbalken angeordnet werden, der z.B. mittels Nägeln 93 von einer Verschalung 91 gehalten wird, bis der Baustoff eingegossen und ausgehärtet ist. Anschliessend werden die Verschalung 91 und der Raumfüller 92 entfernt, der Montagekanal 62 freigelegt und die Laufschiene 1 eingesetzt. Wie eingangs beschrieben, ist auch dieses Verfahren mit erheblichen Nachteilen belastet.

Diese Nachteile werden bei der erfindungsgemässen Vorrichtung vermieden, in dem eine als Raumfüller dienende und wenigstens zur Aufnahme und Montage der Laufschiene 1 geeignete Montagevorrichtung 3, wie sie in Figur 5 gezeigt ist, in das Mauerwerk 6 eingegossen und darin verankert wird.

Wie in Figur 9 gezeigt, wird die Montagevorrichtung 3, die vorzugsweise annähernd die U-Profilform einer Schiene aufweist, beispielsweise mittels einer Halterung 4 an einer Verschalung 91 befestigt und anschliessend in der Art wie der Holzbalken 92 von Figur 3 im Mauerwerk 6 eingegossen.

Die Montagevorrichtung 3 (siehe z.B. Figur 5) umfasst daher ein Profilelement mit einem zur Aufnahme der Laufschiene 1 geeigneten Innenprofil 3A und einem zur Verankerung innerhalb des Mauerwerks geeigneten Aussenprofil 3B und mit wenigstens einem innerhalb des Innenprofils vorgesehenen Montageelement, das zum Halten wenigstens eines zur Montage der Laufschiene 1 vorgesehenen Verbindungselements dient.

Die in Figur 5 in einer vorzugsweisen Ausgestaltung gezeigte Montagevorrichtung 3 weist ein zur Aufnahme der Laufschiene 1 geeignetes Profil mit zwei Seitenelementen 32 auf, die durch ein Mittelteil 31 miteinander verbunden sind.

Das Mittelteil 31 besteht aus zwei Seitenplatten 311, die durch ein gegen die zu montierende Laufschiene 1 geöffnetes Aufnahmelement 312 derart miteinander verbunden sind, dass innerhalb des Aufnahmelements 312 ein der wenigstens teilweisen Aufnahme des Verbindungselements 7 dienender Montageraum 315 gebildet wird, welcher an der der zu montierenden Laufschiene 1 zugewandten Seite (siehe Figur 6) beidseitig durch die einander zugewandten und als Flanschelemente 3112 dienenden Endstücke beider Seitenplatten 311 derart begrenzt ist, dass zwischen den Flanschelementen 3112 ein Montageschlitz 314 frei liegt.

Figur 6 zeigt die Montagevorrichtung 3 mit montierter Laufschiene 1. Dabei wurde ein mit einem Gewinde versehener Nutenstein 7 mittels einer Montageschraube 8, die durch eine Öffnung 14 in der Laufschiene 1 hindurch geführt ist, durch den Montageschlitz 314 hindurch in den Montageraum 315 angehoben, über die Flanschelemente 3112 bis zu einem durch das Aufnahmelement 312 für den Nutenstein 7 gebildeten Anschlag gedreht und angezogen (siehe Figur 7). Auf diese Weise kann die Laufschiene 1 daher schnell montiert und wieder demontiert werden. Das Einfügen des Nutensteins 7 in den axial entlang der schienenförmigen Montagevorrichtung 3 verlaufenden Montageschlitz 314 kann innerhalb weniger Sekunden erfolgen, ohne dass eine Gewindebohrung gesucht werden muss. Möglich ist jedoch auch die Verwendung von Flanschelementen 3112 mit Gewindebohrungen, in die die durch Öffnungen 14 in der Laufschiene 1 hindurch geführten Montageschrauben 8 direkt eindrehbar sind.

Die voneinander abgewandten Endstücke der Seitenplatten 311 des Mittelteils 31 ragen über die Seitenelemente 32 hinaus und dienen als Ankerelemente 3111, welche die Montagevorrichtung 3 nach dem Eingiessen und Aushärten des Baustoffs innerhalb des Mauerwerks 6 verankern.

Die Seitenelemente 32 sind mit Ausnehmungen 321 und Kanten 322 versehen, in die elastische Elemente 421 der in Figur 8 und Figur 9 gezeigten Halterung 4 einrasten können, mittels der die Montagevorrichtung 3 an der Verschalung 91 befestigt wird. Die Seitenelemente 32 weisen daher nach aussen abgewinkelte Segmente 325 auf, welche ebenfalls der Verankerung der Montagevorrichtung 3 dienen können; in der vorliegenden Ausgestaltung jedoch primär für die Verbindung mit der Halterung 4 vorgesehen sind.

Der Einbau der Montagevorrichtung 3 ins Mauerwerk erfolgt daher vorzugsweise mittels der in Figur 8 gezeigten Halterung 4, die eine mit Öffnungen 411 versehene Basisplatte 41 aufweist, auf der zwei parallel ausgerichtete, mit elastischen Arretierelementen 421 versehene Flügelelemente 42 senkrecht stehen. Durch die Öffnungen 411 sind Schrauben oder Nägel 93 führbar, mittels denen die Halterung 4 an der Verschalung 91 befestigt wird. Die Basisplatte 41 ist ferner mit Positionsmarken 412 versehen, welche erlauben, die Halterung 4 entlang der vorgesehenen Installationsachse auszurichten. Die Enden der Flügelelemente 42 sind in dieser vorzugsweisen Ausgestaltung als Schneiden 422 ausgestaltet, die durch Füllmaterial oder eine Verpackungsfolie 95 (siehe Figur 13) in die Montagevorrichtung 3 eindringen können.

Figur 13 zeigt die mittels einer Abdichtungsfolie 95 vakuumverpackte Montagevorrichtung 3 von Figur 12, in welche die für die Installation notwendigen, beispielsweise in den Füllstoff 94 eingepressten Montagemittel 8 integriert sind. Die Verwendung der Abdichtungsfolie 95 und des Füllstoffs haben dabei verschiedene Vorteile. Einerseits kann die dicht verpackte Montagevorrichtung 3, ohne die Abdichtungsfolie 95 vorher abzulösen, einbetoniert werden, so dass verhindert wird, dass während des Einbauvorgangs Schmutz in die Montagevorrichtung 3 eindringen kann. Andererseits können alle für die Installation notwendigen Montagemittel (Schrauben 8, 81, 82 in verschiedenen Längen, Dübel 84, Abdeckkappen 85 für die Laufschiene 1, Abdeckbänder, Nutensteine 7, gegebenenfalls sogar die Laufschiene 1, etc.) in die Montagevorrichtung 3 verpackt werden. Nach dem Einbau bzw. Einbetonieren der Montagevorrichtung 3 kann die Abdichtungsfolie 95 entfernt und das Montagematerial entnommen werden. Dadurch wird gewährleistet, dass stets alle notwendigen Materialien am Installationsort vorhanden sind, und keine durch Nachbestellungen verursachten Verzögerungen auftreten.

Wie oben erwähnt, kann die Halterung 1 mittels der Schneiden 422 durch die Abdichtungsfolie 95 hindurch gestossen werden, wonach die Abdichtungsfolie 95 die Halterung 1 dicht umschliesst oder mittels eines Bandes abgedichtet wird.

In einer vorzugsweisen Ausgestaltung wird eine Halterung 1 verwendet, welche die Montagevorrichtung 3 auf der ganzen Länge dicht abschliesst. Am Installationsort kann die Halterung 1 entnommen, an die Verschalung 91 angeschlagen und die Montagevorrichtung 3 wieder aufgesetzt werden. Besonders vorteilhaft bei dieser Ausgestaltung ist, dass die Halterung 1 problemlos ausgerichtet und montiert werden kann.

Die in Figur 9 gezeigte U-profilförmige Halterung 4 ist dabei derart in die Montagevorrichtung 3 einschiebbar bzw. einklippbar, dass die Flügelelemente 42 seitlich an den Seitenelementen 32 der Montagevorrichtung 3 anliegen, wobei die elastischen Arretierelemente 421 in die Ausnehmungen 321 einrasten.

Nach der Befestigung von wenigstens einer, vorzugsweise zwei Halterungen 4 an den entsprechenden Positionen auf der Verschalung 91 kann daher die Montagevorrichtung 3 aufgesetzt werden, wobei die Unterkanten 323 der Seitenelemente 32 von den elastischen Arretierelementen 421 gegen die Verschalung 61 angedrückt werden.

Nach dem Eingiessen der Montagevorrichtung und dem Aushärten des Baustoffs wird die Verschalung 91 mitsamt den Halterungen 4 entfernt, so dass nur die Montagevorrichtung 3, gegebenenfalls mit der Abdichtungsfolie 95 eingegossen im Mauerwerk 6 verbleibt.

Sofern die an den Flügelelementen 42 vorgesehenen elastischen Arretierelemente 421 von den Kanten 322 der Seitenelemente 32 blockiert werden, werden die Arretierelemente 421 entweder durch erhöhte Krafteinwirkung oder, nach Entfernen der Verschalung 91, mittels eines Werkzeugs gelöst.

Um die Montagevorrichtung 3 abzudichten oder die Flügelelemente 42 auseinander zu drücken kann ferner ein Füllstoff 94 in die Montagevorrichtung 3 oder die Halterung 4 eingesetzt werden.

Figur 10 zeigt eine vorzugsweise ausgestaltete Montagevorrichtung 3, deren Innenabmessungen derart gewählt sind, dass nebst der Laufschiene 1 ein oberes Teil wenigstens eines normalerweise nicht verschiebbaren Trennelements 5 innerhalb der Montagevorrichtung 3 verschoben werden kann. Dazu wurde die entsprechende Seitenplatte 311 des Mittelteils 31 entsprechend verlängert. Um die Montagevorrichtung 3 exakt horizontal auszurichten, wurden ferner Distanzelemente 38 zwischen die Laufschiene 1 und das Mittelteil 31 der Montagevorrichtung 3 eingefügt.

Ausgehend von der erfindungsgemässen Lehre sind verschiedene Ausgestaltungen der Montagevorrichtung realisierbar.

Zur Fertigung der Montagevorrichtung 3 wird vorzugsweise ein Schienenprofil gewählt, das entsprechend den vorliegenden Bedürfnissen modifiziert ist. Um die Montagevorrichtung 3 möglichst zu verbergen, weisen die Seitenelemente 32 vorzugsweise gegen eine Kante 323 verlaufende bzw. sich verjüngende Endstücke auf. Möglich ist jedoch die Ausbildung dieser Endstücke als Fusselemente 324. Wie in Figur 11 gezeigt, erlaubt das dort gezeichnete Fusselement 324 das Abstützen der Laufschiene 1, bevor diese verschraubt wird.

Wie in Figur 11 gezeigt kann ferner ein als Kabelhalterung dienendes Profilteil 325 innerhalb der Montagevorrichtung 3 vorgesehen sein. Weiterhin kann das Mittelteil 311 der Montagevorrichtung 3, vorzugsweise eine der Seitenplatten 311, mit einem Gewinde 316 versehen sein, in welches die zum Halten der Laufschiene 1 dienende Montageschraube 8 eindrehbar ist. Die Montage der Laufschiene 1 erfolgt in diesem Fall ohne Nutenstein 7.

Zur Vermeidung eines Nutensteins 7 und der Anordnung von Gewinden 316 weist die in Figur 12 gezeigte Montagevorrichtung 3 ein Aufnahmeelement 312 auf, welches mit einem Montagekanal 3120 versehen ist. Der Durchmesser des Montagekanals 3120 ist etwas kleiner gewählt als der Schraubendurchmesser so dass beim Eindrehen der Schraube 8 Gewindeverläufe beidseitig selbstschneidend in die Wände des Montagekanals 3120 eingedreht werden. Die Schraube 8 kann daher an einer beliebigen Stelle in den Montagekanal 3120 eingedreht werden.

Wie in Figur 12 gezeigt ist, kann zwischen der Laufschiene 1 und einem Seitenelement 32 der Montagevorrichtung 3 ferner ein gegebenenfalls eine Verzahnung aufweisendes Ergänzungsprofil 30 vorgesehen sein, zum Halten eines normalerweise stationären Trennelements 5 (siehe Figur 10) oder als Abdeckung oder Blende dient.

Die Montagevorrichtung 3 kann ferner aus Metall oder Kunststoff gefertigt werden. Sofern Kunststoff gewählt wird, werden die Profilabmessungen entsprechend angepasst um die erforderliche Festigkeit zu erzielen. Ferner kann auch ein gebogenes Stahlband verwendet werden.

Die Profilgebung der Montagevorrichtung 3 ist dabei frei wählbar. Wesentlich ist, dass die Montagevorrichtung 3 ein zur Aufnahme der Laufschiene 1 geeignetes Innenprofil 3A und ein zur Verankerung im Mauerwerk 6 geeignetes Aussenprofil 3B (siehe Figur 13), sowie mittel zur Montage der Laufschiene 1 aufweist.

### Bezugszeichenliste

- 1: Laufschiene
- 11: Laufschienenmittelstück
- 12: Seitenelemente
- 13: Fusselemente
- 14: Öffnung im Laufschienenmittelstück 11
- 15: Laufflächen auf den Fusselementen 13
- 2: Laufwerk
- 21: Räder
- 3: Montagevorrichtung
- 30: Ergänzungsprofil
- 31: Mittelteil der Montagevorrichtung 3
- 311: Seitenplatten
- 3111: Ankerelement
- 3112: Flanschelement
- 312: Aufnahmelement
- 3120: Montagekanal
- 314: Montageschlitz
- 315: Montageraum
- 316: Gewindebohrung
- 32: Seitenelemente der Montagevorrichtung 3
- 321: Vertiefung
- 322: Kante
- 323: verjüngtes Endstück des Seitenelements 32
- 324: fussförmiges Endstück des Seitenelements 32
- 325: Profilteil
- 4: Halterung
- 41: Basisplatte der Halterung 4
- 411: Öffnung in der Basisplatte 41
- 412: Positionsmarke
- 42: Flügelelemente
- 421: elastisches Arretierelement
- 422: Schneide
- 5: Trennelement, Glasscheibe
- 6: Mauerwerk
- 61: Bohrung im Mauerwerk 6
- 62: Montagekanal
- 7: Nutenstein
- 8: Montageschraube
- 81, 82: Schrauben
- 83: Winkelelement
- 84: Dübel
- 91: Verschalung
- 92: Raumfüller
- 93: Nagel
- 94: Füllstoff
- 95: Abdichtungsfolie

## Patentansprüche

1. Schiebetüranordnung mit einer Laufschiene (1) und einer Schiebetür, die mittels eines Laufwerks (2) gehalten ist, das in der horizontal ausgerichteten Laufschiene (1) geführt ist, und mit einer Vorrichtung (3) zur Montage der Laufschiene (1), wobei die laufschiene (1) mittels eines Profilelements (3) der Vorrichtung mit einem aus gehärteten Baustoffen bestehenden Mauerwerk (6) verbunden ist, wobei das Profilelement (3) in das Mauerwerk (6) eingesenkt und mit dessen Aussenprofil (3B) darin verankert ist, dass das Profilelement (3) ein mit wenigstens einem Montageelement (3112, 3120) versehenes Innenprofil (3A) aufweist, in dem die Laufschiene (1) aufgenommen und mittels wenigstens eines Verbindungselements (7, 8) gehalten ist, das mit dem wenigstens einen Montageelement (3112, 3120) vorzugsweise lösbar verbunden ist, und wobei das Profilelement (3) zwei durch ein Mittelteil (31) miteinander verbundene Seitenelemente, (32) aufweist, **dadurch gekennzeichnet, dass** das Profilelement wenigstens ein vom Mittelteil (31) und/oder den Seitenelementen (32) abstehendes Ankerelement (3111, 312) aufweist, mittels dessen die Vorrichtung (3) nach dem Eingiessen und Aushärten des Baustoffs innerhalb des Mauerwerks (6) verankerbar ist, und mit wenigstens einem zum Halten des als eine Montageschraube (8) und/oder eine Nutenstein (7) ausgebildeten Verbindungselements dienenden Befestigungs- oder Flanschelement (3112) oder Montagekanal (3120) vorgesehen ist.

2. Schiebetüranordnung nach Anspruch 1, **dadurch gekennzeichnet, dass** das Mittelteil (31) aus zwei Seitenplatten (311) besteht, die durch ein gegen die zu montierende Laufschiene (1) geöffnetes Aufnahmelement (312) derart miteinander verbunden sind, dass innerhalb des Aufnahmelernents (312)
a) ein Montagekanal (3120) gebildet wird, in den die Montageschraube (8) eindrehbar ist; oder
b) ein der Aufnahme des Nutensteins (7) dienender Montageraum (315) gebildet wird, welcher an der der zu montierenden Laufschiene (1) zugewandten Seite einseitig durch ein als Flanschelement (3112) dienendes Endstück einer Seitenplatte (311) oder beidseitig durch die als Befestigungselemente (3112) dienenden Endstücke beider Seitenplatten (311) ganz oder teilweise begrenzt ist; oder
c) ein der teilweisen Aufnahme der Montageschraube (28) dienender Montageraum (315) gebildet wird, die durch eine Gewindebohrung (316) in einem der Flanschelemente (3112) durchführbar ist.

3. Schiebetüranordnung nach Anspruch 2, **dadurch gekennzeichnet, dass** der mit einem Gewinde versehene Nutenstein (7) mittels der Montageschraube (8), die durch eine Öffnung (14) in der Laufschiene (1) durchführbar ist, in den Montageraum (315) anhebbar, über die Flanschelemente (3112) bis zu einem gegebenenfalls durch das Aufnahmelement (312) gebildeten Anschlag drehbar und festziehbar ist.

4. Schiebetüranordnung nach einem der Ansprüche 1 bis 3, **dadurch gekennzeichnet, dass** die Seitenelemente (32) mit Ausnehmungen (321) und/oder Kanten (322) versehen sind, in die elastische Elemente (421) einer Halterung (4) einrasten können, mittels der die Vorrichtung (3) an einer Verschalung (91) angeschlagen wird.

5. Schiebetüranordnung nach einem der Ansprüche 1 bis 4, **dadurch gekennzeichnet, dass** mittels der zwei Seitenelemente (32) und des Mittelteils (31) ein die Laufschiene (1) zumindest seitlich und oben umfassendes Schienenprofil gebildet wird, wobei vorzugsweise wenigstens eines der Seitenelemente (32) an dessen Unterseite eine schmale Kante (323) oder Fusselement (324) aufweist.

6. Schiebetüranordnung nach einem der Ansprüche 1 bis 5, **dadurch** gekenntzeichnet, dass das Innenprofil (3A) derart ausgestaltet ist, dass Mittel (325) zur Lagerung von Kabeln, und oder Raum zur zusätzlichen Aufnahme eines Trennelements (5) vorgesehen ist.

7. Schiebetüranordnung nach einem der Ansprüche 1 bis 6, wobei das Profilelement (3) verpackt in eine Abdichtungsfolie (95) oder versehen mit einer abdichtenden Halterung (4) ist.

8. Schiebetüranordnung nach Anspruch 7, **dadurch gekennzeichnet, dass** innerhalb des Innenprofils (3A) von der Abdichtungsfolie (95) oder der abdichtenden Halterung (4) gehaltenes Füllmaterial (94) und/oder Montagemittel (8) gegebenenfalls die Laufschiene (1) vorgesehen sind oder dass die Montagemittel (8) innerhalb der von der Abdichtungsfolie (95) umschlossenen Laufschiene (1) vorgesehen sind.

9. Schiebetüranordnung nach einem der Ansprüche 1 bis 8, **dadurch gekennzeichnet, dass** das Innenprofil (3A) derart ausgestalten ist, dass wenigstens ein Ergänzungsprofil (30) montierbar ist.

## Claims

1. Sliding door arrangement with a rail (1) and a sliding door, which is held by means of a drive assembly (2), that is guided in the rail (1) that is aligned horizontally, and with a device (3) for mounting the rail (1), whereas the rail (1) is connected by means of a profile element (3) of the device to a masonry (6) consisting of hardened building material, wherein the profile element (3) is embedded in the masonry (6) and being anchored therein with its outer profile; that the profile element (3) comprises an inner profile (3A) with at last one mounting element (3112, 3120) in which the rail (1) is accommodated and held by means of at least one connecting element (7, 8), which is, preferably detachably, connected with the at least one mounting element (3112, 3120), and wherein the profile element (3) comprises two side elements (32) that are connected by means of a center element (31) to one another, **characterised in that** the profile element comprises at least one anchor element (3111, 312) extending out off the center element (31) and/or off the side elements (32), with which the device (3) can be anchored within the masonry (6) after the building material has been poured in and hardened; and with at least one mounting element or flange element (3112) serving for holding the connecting element, which is designed as a mounting screw (8) and/or a slot nut (7).

2. Sliding door arrangement according to Claim 1, **characterised in that** the center element (31) consists of two side plates (311), which are connected to one another by means of a receiving element (312) that is opened towards the rail (1) in such a way that within the receiving element (312)
a) a mounting channel (3120) is formed, into which the mounting screw (8) can be turned; or
b) a mounting chamber (315) is formed serving for receiving the slot nut (7), which mounting chamber (315) is limited, fully or partially, on the side facing the rail (1),
one-sided by means of an end piece of a side plate (311) serving as flange element (3112) or
two-sided by means of the end pieces of both side plates (311) serving as mounting elements (3112); or
c) a mounting chamber (315) is formed serving for partially receiving the mounting screw (28), which can be guided through a thread hole (316) provided in one of the flange elements (3112).

3. Sliding door arrangement according to Claim 2, **characterised in that**, by means of the mounting screw (8), which can be guided through an opening (14) in the rail (1), the slot nut (7), which is provided with a thread hole, can be
lifted into the mounting chamber (315),
turned above the flange elements (3112) to a stop, that may be constituted by the receiving element (312), and
fastened.

4. Sliding door arrangement according one of the Claims 1 to 3, **characterised in that** the side elements (32) are provided with recesses (321) and/or edges (322), into which the elastic elements (421) of an attachment (4) can be latched, with which the device (3) can be attached to a sheathing (91).

5. Sliding door arrangement according one of the Claims 1 to 4, **characterised in that**, by means of the two side elements (32) and the center element (31), a rail profile is formed that encloses the rail (1) at least laterally and above, wherein preferably at least one of the side elements (32) comprises on its lower end a narrow edge (323) or a foot element (324).

6. Sliding door arrangement according one of the Claims 1 to 5, **characterised in that** the inner profile (3A) is designed in such a way that means (325) for the storage of cables, and/or space for the additional receipt of a separation element (5) is provided.

7. Sliding door arrangement according one of the Claims 1 to 6, wherein the profile element (3) is enclosed in a sealing foil (95) or provided with a sealing attachment (4).

8. Sliding door arrangement according to Claim 7, **characterised in that** fill material (94) and/or mounting means (8), if appropriate the rail (1), is provided and held within the inner profile (3A) by means of the sealing foil (95) or the sealing attachment (4) or that the mounting means (8) are provided within rail (1) that is enclosed by the sealing foil (95).

9. Sliding door arrangement according one of the Claims 1 to 8, **characterised in that** the inner profile (3A) is designed in such a way that at least one supplementary profile (30) can be mounted.

## Revendications

1. Dispositif de porte coulissante avec un rail de roulement (1) et une porte coulissante qui est maintenue au moyen d'un roulement (2) qui est guidé dans le rail de roulement (1) orienté horizontalement et avec un dispositif (3) pour le montage du rail de roulement (1), le rail de roulement (1) étant relié au moyen d'un élément profilé (3) du dispositif à un ouvrage de maçonnerie (6) se composant de matériaux de construction durcis, l'élément profilé (3) étant plongé dans l'ouvrage de maçonnerie (6) et étant ancré par son profilé externe (3B) de sorte que l'élément profilé (3) présente un profilé interne (3A) muni au moins d'un élément de montage (3112, 3120), profilé interne dans lequel est logé et maintenu le rail de roulement (1) au moyen d'un élément de connexion (7, 8) qui est relié de préférence de manière amovible à au moins un élément de montage (3112, 3120) et l'élément profilé (3) présentant deux éléments latéraux (32) reliés entre eux par une pièce médiane (31), **caractérisé en ce que** l'élément profilé présente au moins un élément d'ancrage (3111, 312) faisant saillie de la partie médiane (31) et/ou des éléments latéraux (32), élément d'ancrage au moyen duquel le dispositif (3) peut être ancré à l'intérieur de l'ouvrage de maçonnerie (6) après la coulée et le durcissement du matériau de construction, et est muni d'au moins un élément de bride ou de fixation (3112) ou d'un canal de montage (3120) servant à maintenir l'élément de connexion réalisé comme une vis de montage (8) et/ou comme un coulisseau (7).

2. Dispositif de porte coulissante selon la revendication 1, **caractérisé en ce que** la partie médiane (31) se compose de deux plaques latérales (311) qui sont reliées entre elles par un élément de logement (312) ouvertes en direction du rail de roulement (1) à monter de sorte qu'à l'intérieur de l'élément de logement (312)
a) il est formé un canal de montage (3120) dans lequel peut être vissée la vis de montage (8) ; ou
b) il est formé un espace de montage (315) servant au logement du coulisseau (7), espace de montage qui est limité entièrement ou partiellement sur la face tournée vers le rail de roulement (1) à monter,
d'un côté par une pièce d'extrémité servant d'élément de bride (3112) d'une plaque latérale (311) ou
des deux côtés par les pièces d'extrémité servant d'éléments de fixation (3112) des deux plaques latérales (311) ; ou
c) il est formé un espace de montage (315) servant au logement partiel de la vis de montage (28) qui peut être introduite par un perçage fileté (316) dans l'un des éléments de bride (3112).

3. Dispositif de porte coulissante selon la revendication 2, **caractérisé en ce que** le coulisseau (7) muni d'un filetage peut être soulevé dans l'espace de montage (315) au moyen d'une vis de montage (8) qui peut être guidée une ouverture (14) dans le rail de roulement (1), peut être tourné et serré par les éléments de bride (3112) jusqu'à une butée formée éventuellement par l'élément de logement (312).

4. Dispositif de porte coulissante selon l'une des revendications 1 à 3, **caractérisé que** les éléments latéraux (32) sont munis d'encoches (321) et/ou de bords (322) dans lesquels peuvent s'engager des éléments élastiques (421) d'une fixation (4) au moyen de laquelle le dispositif (3) est plaqué contre un coffrage (91).

5. Dispositif de porte coulissante selon l'une des revendications 1 à 4, **caractérisé en ce qu'**au moyen de deux éléments latéraux (32) et de la partie médiane (31), il est formé un profilé de rail entourant le rail de roulement (1) au moins latéralement et en haut, de préférence au moins l'un des éléments latéraux (32) présentant sur sa face inférieure un bord étroit (323) ou un élément de base (324).

6. Dispositif de porte coulissante selon l'une des revendications 1 à 4, **caractérisé en ce que** le profilé interne (3A) est réalisé de sorte que des moyens (325) sont prévus pour le logement de câbles et/ou un espace pour le logement supplémentaire d'un élément de séparation (5).

7. Dispositif de porte coulissante selon l'une des revendications 1 à 4, l'élément profilé (3) étant emballé dans une feuille d'étanchéité (95) ou muni d'une fixation étanche (4).

8. Dispositif de porte coulissante selon la revendication 7, **caractérisé en ce qu'**il est prévu à l'intérieur du profilé interne (3A) un matériau de remplissage (94) maintenu par la feuille d'étanchéité (95) ou la fixation étanche (4) et/ou un moyen de montage (8) éventuellement le rail de roulement (1) ou **en ce que** les moyens de montage (8) sont prévus à l'intérieur du rail de roulement (1) entourés par la feuille d'étanchéité (95).

9. Dispositif de porte coulissante selon l'une des revendications 1 à 4, **caractérisé en ce que** le profilé interne (3A) est réalisé de sorte qu'au moins un profilé de complément (30) peut être monté.
